# EUROPÄISCHE PATENTSCHRIFT

(11) **EP 4 001 543 B1**
(45) Veröffentlichungstag und Bekanntmachung des Hinweises auf die Patenterteilung: **24.04.2024**
(21) Anmeldenummer: 21207815.8
(22) Anmeldetag: 11.11.2021
(51) Int. Cl.: E04F 11/116, B28B 7/16, E04F 11/104, F21V 33/00, F21W 111/027

(54) **BLOCKSTUFE**
BLOCK STEP
MARCHE RECTANGULAIRE

(30) Priorität: 12.11.2020 DE 202020106508 U
(43) Veröffentlichungstag der Anmeldung: 25.05.2022
(73) Patentinhaber: Kronimus Aktiengesellschaft, 76473 Iffezheim (DE)
(72) Erfinder: KRONIMUS, Martin, 76532 Baden-Baden (DE)
(74) Vertreter: Otten, Roth, Dobler & Partner mbB Patentanwälte

(56) Entgegenhaltungen:
- EP-A1- 1 018 581
- DE-A1-102006 055 690
- DE-U- 1 961 254
- US-A- 3 007 283

## Beschreibung

Die Erfindung betrifft eine Blockstufe.

Aus der DE 1 961 254 U1 ist ein plattenförmiges, insbesondere als Blockstufe dienendes Bauelement bekannt, wobei das Plattenmassiv des Bauelementes eine Hohlkammeranordnung umfasst, die auf einer geeigneten Plattenseite nach außen hin offen ist, wobei die Plattenseite von den Sichtflächen der Platte abgewendet ist.

Weiterhin ist aus der DE 19 61 254 U ein plattenförmiges, insbesondere als Blockstufe dienendes Bauelement bekannt, wobei das Plattenmassiv des Bauelements eine Hohlkammeranordnung umfasst, die auf einer geeigneten den Sichtfläche der Platte abgewendeten Plattenseite nach außen hin offen ist.

Aus der EP 1 018 581 A1 ist eine Treppenstufe mit einer im Einbauzustand im wesentlichen horizontalen Trittfläche und im Einbauzustand etwa vertikalen, in Stufenlängsrichtung verlaufenden vorderen und hinteren Außenflächen bekannt, wobei die Treppenstufe in der Seitenansicht etwa die Form eines umgedrehten U besitzt, wobei sich die beiden U-Schenkel im eingebauten Zustand der Stufe über die volle Stufenhöhe erstrecken, wobei beide Außenflächen als voneinander abweichend ausgestaltete Sichtflächen ausgebildet sind und wobei mindestens eine Sichtfläche einen Vorsprung aufweist.

Aus der US 3 007 283 A ist eine verbesserte

Betontreppenkonstruktion in zerlegter Form bekannt, bei der die wesentlichen Bestandteile, nämlich die dazugehörigen Wangen, die separaten vorgefertigten Stufeneinheiten und die Fundament- oder Fußplatten, so konstruiert und anpassungsfähig sind, dass sie zügig gehandhabt und von der Produktionsquelle zum Einsatzort transportiert werden können und danach mit einem Minimum an Arbeit, Zeit und Kosten an der gewünschten Türöffnung oder einem anderen Ort aufgestellt und installiert werden können.

Schließlich ist aus der DE 10 2006 055 690 A1 eine Blockstufe bekannt, umfassend eine vordere Seitenfläche, eine hintere Seitenfläche, eine linke Seitenfläche, eine rechte Seitenfläche und eine Deckenfläche, wobei die Blockstufe in einem Bereich, in welchem die vordere Deckenfläche in die Decke übergeht, ein Signalelement umfasst, wobei sich das Signalelement in eine Längserstreckung der Blockstufe über deren Länge erstreckt und wobei sich das Signalelement in Material und/oder Farbe von der vorderen Seitenfläche und der Deckenfläche unterscheidet, wobei das Signalelement die Form eines langgezogenen quaderartigen Stabs aufweist, wobei dieser Stab eine sich über eine gesamte Länge einer seiner Längskanten erstreckende Fase umfasst, wobei an die Fase eine als Stirnfläche des Signalelements ausgebildete erste Seitenfläche des Stabs und eine als Trittfläche ausgebildete zweite Seitenfläche des Stabs angrenzen, wobei die Stirnfläche, die Fase und die Trittfläche zusammen eine Sichtfläche des Stabs bilden, wobei der Stab einen linken Endabschnitt, einen Mittelabschnitt und einen rechten Endabschnitt umfasst.

Es ist Aufgabe der Erfindung, eine Blockstufe vorzuschlagen, deren Herstellung vereinfacht ist und die eine hohe Stabilität aufweist, weiterhin ist es Aufgabe, dass diese Blockstufe den Sicherheitsanforderungen für eine Verbauung im öffentlichen Raum gerecht wird und/oder auch eine Längenanpassung zulässt, ohne dass deren Stabilität wesentlich beeinträchtigt wird.

Diese Aufgabe wird durch die Merkmale des Anspruchs 1 gelöst. In den Unteransprüchen sind vorteilhafte und zweckmäßige Weiterbildungen angegeben.

Die Erfindungsgemäße Blockstufe umfasst eine vordere Seitenwand, eine hintere Seitenwand, eine linke Seitenwand, eine rechte Seitenwand und eine Decke, wobei zwischen der vorderen Seitenwand, der hinteren Seitenwand, der linken Seitenwand, der rechten Seitenwand und der Decke wenigstens ein Hohlraum ausgebildet ist, wobei der Hohlraum insbesondere durch eine Bodenfläche der Blockstufe zugänglich ist und wobei der Hohlraum die Form eines Pyramidenstumpfes aufweist und die vordere Seitenwand, die hintere Seitenwand, die linke Seitenwand und die rechte Seitenwand jeweils von der Bodenfläche in Richtung der Decke eine in Richtung des Hohlraums zunehmende Dicke aufweisen. Durch eine derartige Ausbildung der Blockstufe ist die Herstellung vereinfacht, da durch die pyramidenstumpfförmige Ausbildung des Hohlraums zu allen Seitenflächen hin Entformungsschrägen ausgebildet sind, so dass ein den Hohlraum der Blockstufe freihaltender Kern einer Herstellungsform einfach entfernt werden kann. Weiterhin ist es durch die pyramidenstumpfförmige Ausbildung des Hohlraums auch eine Stabilität der Blockstufe gewährleistet, da die sich mit ihren Außenflächen paarweise parallel gegenüber stehenden Seitenwände zu der Decke hin zunehmende Dicken aufweisen, so dass einem Knickversagen der Seitenwände wirksam vorgebeugt ist.

Weiterhin ist es erfindungsgemäß vorgesehen, dass die Blockstufe in einem Bereich, in welchem die vordere Seitenwand in die Decke übergeht, ein Signalelement umfasst, wobei sich das Signalelement in eine Längserstreckung der Blockstufe über deren Länge erstreckt und wobei sich das Signalelement in Material und/oder Farbe von der vorderen Seitenwand und der Decke unterscheidet. Durch eine derartige Ausbildung der Blockstufe können mit dieser für den öffentlichen Raum geltende Sicherheitsvorschriften erfüllt werden.

Es ist erfindungsgemäß auch vorgesehen, dass das Signalelement der Blockstufe die Form eines langgezogenen quaderartigen Stabs aufweist, wobei dieser Stab eine sich über eine gesamte Länge einer seiner Längskanten erstreckende Fase umfasst, wobei an die Fase eine als Stirnfläche des Signalelements ausgebildet erste Seitenfläche des Stabs und eine als Trittfläche ausgebildete zweite Seitenfläche des Stabs angrenzen, wobei die Stirnfläche, die Fase und die Trittfläche zusammen eine Sichtfläche des Stabs bilden, wobei der Stab einen linken Endabschnitt, einen Mittelabschnitt und einen rechten Endabschnitt umfasst, wobei sich der Mittelabschnitt seitlich bis über eine Längserstreckung des Hohlraums hinaus erstreckt, wobei der Stab eine sich über diesen Mittelabschnitt erstreckende Einschnürung aufweist und wobei die Einschnürung an wenigstens einer weiteren Seitenfläche des Stabs ausgebildet ist und der Sichtfläche gegenüber liegt. Hierdurch kann die Blockstufe ein Signalelement mit üblicher Dimensionierung umfassen, ohne dass die Stabilität der Blockstufe durch das Signalelement kritisch geschwächt ist, da das Signalelement auf die Form des Hohlraums derart angepasst ist, dass eine minimale Wanddicke eines Betonkörpers der Blockstufe in allen Bereichen sichergestellt ist. Weiterhin ist hierdurch in einem linken und einem rechten Randbereich der Blockstufe eine großflächige Anhaftung des Signalelements an den Betonkörper der Blockstufe sichergestellt. Hierdurch ist in dem linken und rechten Randbereich auch eine Bearbeitung der Blockstufe zur Längenanpassung möglich, ohne dass hierbei die Gefahr besteht, dass durch die Bearbeitung das Signalelement von dem Betonkörper getrennt wird.

Es ist auch vorgesehen, dass das Signalelement an den Hohlraum angrenzt. Hierdurch ist das Signalelement für eine Zuführung von elektrischem Strom oder den Anschluss von Lichtleitern oder eine Hinterleuchtung über den Hohlraum einfach und ohne Nachbearbeitung der Blockstufe zugänglich.

Weiterhin ist es auch vorgesehen, das Signalelement derart beabstandet von dem Hohlraum anzuordnen, dass zwischen dem Signalelement und dem Hohlraum die vordere Seitenwand und/oder die Decke verläuft. Hierdurch unterliegt das Signalelement einer geringeren Belastung und kann somit kostengünstiger ausgeführt werden.

Weiterhin ist es vorgesehen, die Einschnürung als weitere Fase auszubilden. Dies ist fertigungstechnisch mit geringem Aufwand möglich.

Es ist auch vorgesehen, dass der Stab im Bereich der Einschnürung einen vieleckigen Querschnitt oder einen L-artigen Querschnitt aufweist und dass der Stab im Bereich der Endabschnitte einen rechteckartigen Querschnitt aufweist. Hierdurch ist sowohl eine optimale Anbindung des Stabs an den Betonkörper der Blockstufe möglich, als auch eine optimale Gewährleistung eines hinreichenden Abstands zu dem Hohlraum möglich.

Weiterhin ist es vorgesehen, dass sich die Einschnürung bis über eine halbe Dicke der linken Seitenwand und bis über eine halbe Dicke der rechten Seitenwand erstreckt. Hierdurch ist auch in einem ersten Übergangsbereich, in welchem die vordere Seitenwand, die linke Seitenwand und die Decke ineinander übergehen, und in einem zweiten Übergangsbereich, in welchem die vordere Seitenwand, die rechte Seitenwand und die Decke ineinander übergehen, jeweils das Vorhandensein einer hinreichenden Wandstärke sicher gestellt.

Es ist auch vorgesehen, die linke Seitenwand und/oder die rechte Seitenwand der Blockstufe mit ihrer in Längserstreckung der Blockstufe gemessenen Dicke derart überdimensioniert auszubilden, dass die Blockstufe die geforderten statischen Werte auch dann aufweist, wenn die Blockstufe zur Verringerung ihrer Länge an der linken Seitenwand um bis zu 3 cm gekürzt ist und/oder an der rechten Seitenwand um bis zu 3 cm gekürzt ist. Hierdurch ist eine Randbearbeitung der Blockstufe möglich, ohne dass dies zu Lasten der Stabilität geht. Dies eröffnet einen neuen Markt, da hierdurch Blockstufen mit Hohlraum nun auch für Projekte in die Auswahl kommen, bei welchen eine Anpassung der Blockstufe in Längserstreckung der Blockstufe möglich sein muss.

Weiterhin ist es vorgesehen, dass an sich gegenüberliegenden Innenflächen der linken Seitenwand und der rechten Seitenwand jeweils eine Anlagefläche derart ausgebildet ist, dass die Blockstufe an diesen Anlageflächen mit einen Innengreifer gegriffen werden kann, wobei die beiden Anlageflächen insbesondere durch in die linke Seitenwand und in die rechte Seitenwand eingeformte Rücksprünge ausgebildet sind. Durch eine derartige Ausbildung der Blockstufe lassen sich auch groß dimensionierte Blockstufen auf der Baustelle maschinell gut handhaben.

Es ist auch vorgesehen, das Signalelement als planen Streifen oder als im Querschnitt L-förmiger Streifen nach Art einer Kaltplastik-Markierung auszubilden, wobei das Signalelement flächenbündig in einen Betonkörper der Blockstufe eingebunden ist. Durch eine Verwendung derartiger Signalstreifen lassen sich Blockstufen auf einfache Weise hinsichtlich Farbe und/oder Tages- und Nachtsichtbarkeit und/oder Rutschsicherheit individuell gestalten, ohne dass der Betonkörper in seiner Dimensionierung angepasst werden muss.

Schließlich ist es auch vorgesehen, die Blockstufe zusätzlich zu dem ersten Signalelement mit einem zweiten Signalelement auszustatten, wobei das zweite Signalelement als planer Streifen nach Art einer Kaltplastik-Markierung ausgebildet ist, wobei das zweite Signalelement flächenbündig in den Betonkörper eingebettet ist und eine vordere Seitenfläche der vorderen Seitenwand bildet. Hierdurch lassen sich die Blockstufen auf einfache Weise hinsichtlich Farbe und/oder Tages- und Nachtsichtbarkeit und/oder Rutschsicherheit individuell gestalten, ohne dass der Betonkörper in seiner Dimensionierung angepasst werden muss.

Weitere Einzelheiten der Erfindung werden in der Zeichnung anhand von schematisch dargestellten Ausführungsbeispielen beschrieben.

### Hierbei zeigt:

- Figur 1:: eine Frontansicht einer ersten Ausführungsvariante einer erfindungsgemäßen Blockstufe;
- Figur 2:: eine Seitenansicht auf die in der Figur 1 gezeigte Blockstufe in Pfeilrichtung II;
- Figur 3:: eine perspektivische Ansicht der in den Figuren 1 und 2 gezeigten Blockstufe;
- Figur 4:: eine perspektivische Ansicht einer zweiten Ausführungsvariante einer erfindungsgemäßen Blockstufe;
- Figur 5:: eine Unteransicht der in der Figur 4 gezeigten Blockstufe;
- Figur 6-8:: eine dritte Ausführungsvariante einer erfindungsgemäßen Blockstufe;
- Figuren 9-11:: eine vierte Ausführungsvariante einer erfindungsgemäßen Blockstufe Und
- Figuren 12a/b:: eine fünfte Ausführungsvariante einer erfindungsgemäßen Blockstufe und
- Figuren 13a/b:: eine sechste Ausführungsvariante einer erfindungsgemäßen Blockstufe.

In der Figur 1 ist eine erste Ausführungsvariante einer erfindungsgemäßen Blockstufe 1 in Seitenansicht gezeigt. Mit einer gestrichelten Linie L ist eine Kontur eines Hohlraums 2 der Blockstufe 1 angedeutet.

Die Figur 2 zeigt eine Schnittansicht von links auf die in der Figur 1 gezeigte Blockstufe 1.

In der Figur 3 ist die in den Figuren 1 und 2 gezeigte Blockstufe 1 in perspektivischer Ansicht dargestellt.

Wie aus der Zusammenschau der Figuren 1, 2 und 3 ersichtlich ist, umfasst die Blockstufe 1 eine Deckfläche 3, welche durch eine Decke 4 gebildet ist. Weiterhin umfasst die Blockstufe 1 eine vordere Seitenfläche 5, welche durch eine vordere Seitenwand 6 gebildet ist. Die Blockstufe 1 umfasst auch eine der vorderen Seitenfläche 5 gegenüber liegende hintere Seitenfläche 7, welche durch eine hintere Seitenwand 8 gebildet ist. Ebenso umfasst die Blockstufe 1 eine linke Seitenfläche 9, welche durch eine linke Seitenwand 10 gebildet ist, und eine rechte Seitenfläche 11, welche durch eine rechte Seitenwand 12 gebildet ist. Schließlich umfasst die Blockstufe 1 eine Bodenfläche 13, welche ringartig um den Hohlraum 2 verläuft. Der Hohlraum 2 ist durch die Deckfläche 3 und die die Deckfläche 3 tragenden Wände 6, 8, 10, 12 umgeben. Die Blockstufe 1 ist aus Beton B hergestellt. Der Hohlraum 2 öffnet sich zu der Bodenfläche 13 hin. Die Deckfläche 3 weist eine Fase 3a auf, mit welcher diese in die vordere Seitenfläche 5 übergeht. Durch diese Fase 3a ist eine abgeschrägte Vorderkante VK1 der Blockstufe 1 ausgebildet.

Gemäß einer nicht dargestellten Ausführungsvariante ist es auch vorgesehen, durch eine Einfärbung der Fase in einer Signalfarbe oder die Applizierung eines Streifens in Signalfarbe auf die Fase die Blockstufe mit einem Signalelement auszustatten. So dass das Vorhandensein einer Blockstufe einem Benutzer deutlich kenntlich gemacht ist.

Aus einer vergleichenden Betrachtung der Figuren 1 und 2 ist ersichtlich, dass den außen an der Blockstufe 1 liegenden Seitenflächen 5, 7, 9, 11 jeweils Innenseitenflächen 5a, 7a, 9a, 11a gegenüber liegen und diese den Hohlraum 2 begrenzen.

Alle vier Seitenwände 6, 8, 10, 12 weisen von der Bodenfläche 13 in Richtung der Decke 4 zur erhöhten statischen Stabilisierung der Blockstufe 1 eine zunehmende Dicke D6, D8, D10, D12 auf. Hierdurch weist der Hohlraum 2 die Form eines Pyramidenstumpfes PS1 auf. Der Pyramidenstumpf PS1 ist in allen drei Figuren 1 bis 3 mit gestrichelten Linien angedeutet.

Die Blockstufe 1 weist in Längserstreckung, nämlich in Richtung des Verlaufs der Fase 3a eine Länge L1 auf. Als weitere Außenabmessungen weist eine Breite B1 und eine Höhe H1 auf. Aus einer vergleichenden Betrachtung der Figuren 1 und 2 ist ersichtlich, dass die linke Seitenwand 10 und die rechte Seitenwand 12 der Blockstufe 1 mit ihren in der Längserstreckung der Blockstufe 1 gemessenen Dicken D10 und D12 derart überdimensioniert sind, dass die Blockstufe 1 die geforderten statischen Werte auch dann aufweist, wenn die Blockstufe 1 zur Verringerung ihrer Länge L1 an der linken Seitenwand 10 um bis zu 3 cm gekürzt ist und/oder an der rechten Seitenwand 12 um bis zu 3 cm gekürzt ist. In der Figur 1 ist eine Kürzung an der linken Seitenwand 10 mit einer Schnittlinie K10 und eine Kürzung an der rechten Seitenwand 12 mit einer Schnittlinie K12 angedeutet. Durch eine beidseitige Kürzung der Blockstufe 1 reduziert sich deren Länge von der Länge L1 auf eine Länge L1'.

Die vordere Seitenwand 6 und die hintere Seitenwand 8 weisen die Dicken D6, D8 auf. Bei allen Seitenwänden 6, 8, 1, 12 ist in den Figuren jeweils die Dicke D6, D8, D10, D12 auf dem Niveau der Bodenfläche bezeichnet. Wie erwähnt nehmen die Dicken D6, D8, D10, D12 in Richtung der Decke 4 stetig zu. Auch nach einem Kürzen der Blockstufe 1 weisen die linke und die rechte Seitenwand 10, 12 jeweils Dicken D10, D12 auf, welche mindestens den Dicken D6, D8 der vorderen Seitenwand 6 und der hinteren Seitenwand 8 entsprechen.

In den Figuren 4 und 5 ist eine zweite Ausführungsvariante einer erfindungsgemäßen Blockstufe 101 gezeigt. Ein Hohlraum 102 der Blockstufe 101 ist wie bei der ersten Ausführungsvariante als Pyramidenstumpf PS101 ausgebildet.

In einem Bereich, in welchem ein vordere Seitenwand 106 in eine Decke 104 übergeht umfasst die Blockstufe 101 ein Signalelement 114, wobei sich das Signalelement 114 in eine Längserstreckung der Blockstufe 101 über deren Länge L101 erstreckt und wobei sich das Signalelement 114 in Material und Farbe von der vorderen Seitenwand 106 und der Decke 104 unterscheidet. Das Signalelement 114 ist als langgestreckter Einlegekörper 115 ausgebildet und derart angeordnet, dass dieser von dem Hohlraum 102 so beabstandet ist, dass zwischen dem Signalelement 114 und dem Hohlraum 102 die vordere Seitenwand 106 und die Decke 104 verlaufen.

Gemäß einer nicht dargestellten Ausführungsvariante ist es auch vorgesehen, dass das Signalelement an den Hohlraum angrenzt.

Aus der Figur 5, welche die Blockstufe 101 in Unteransicht zeigt, ist ersichtlich, dass bei dieser - wie bei der ersten Ausführungsvariante - eine linke Seitenwand 110 und eine rechte Seitenwand 112 überdimensioniert sind, so dass die Blockstufe 101 rechtsseitig und/oder linksseitig durch einen parallel zu einer linken Seitenfläche 109 bzw. einer rechten Seitenfläche 111 verlaufenden Schnitt gekürzt werden kann, ohne dass dadurch die geforderten statischen Werte unterschritten werden.

An sich gegenüberliegenden Innenflächen 109a, 111a der linken Seitenwand 110 und der rechten Seitenwand 112 ist jeweils eine Anlagefläche 109b, 111b ausgebildet. Mit einem nicht dargestellten Innengreifer kann die Blockstufe 101 an diesen Anlageflächen 109b, 11b gegriffen werden kann. Die Anlageflächen 109b, 111b sind jeweils durch einen in die linke und die rechte Seitenwand 110, 112 eingeformten Rücksprung 116, 117 ausgebildet.

In den Figuren 6 bis 8 ist in zwei Schnittansichten und einer perspektivischen Ansicht eine dritte Ausführungsvariante einer erfindungsgemäßen Blockstufe 201 dargestellt. Bezüglich der grundsätzlichen Ausbildung der Blockstufe 201 mit einem sich zu einer Bodenfläche 213 öffnenden Hohlraums 202 in Form eines Pyramidenstumpfs PS201, welcher von einer vorderen Seitenwand 206, einer hinteren Seitenwand 208, einer linken Seitenwand 210, einer rechten Seitenwand 212 und einer Decke 204 umgrenzt ist, wird auch auf die Beschreibung zu den ersten zwei Ausführungsvarianten verwiesen. Die Figur 6 stellt einen Schnitt entsprechend der Schnittlinie VI-VI in Figur 8 dar. Die Figur 7 stellt einen Schnitt entsprechend der Schnittlinie VII-VII in Figur 8 dar.

Die Blockstufe 201 umfasst neben einem Betonkörper 230 ein Signalelement 214. Das Signalelement 214 ist in Form eines langgezogenen quaderartigen Stabs 231 ausgebildet.

Um das Signalelement 214 in der Figur 8 besser von dem Hohlraum 202 abzugrenzen, sind die unsichtbaren Kanten des Signalelements 214 nicht als gestrichelte Linien, sondern als durchgezogene Linien mit dünner Strichstärke abgebildet.

Der Stab 231 erstreckt sich in Längserstreckung der Blockstufe 201 über eine gesamte Länge L201 der Blockstufe 201 und umfasst eine Fase 232, welche sich über eine gesamte Länge L233 seiner Längskante 233 erstreckt. An die Fase 232 grenzt eine als Stirnfläche 234 des Signalelements 214 ausgebildet erste Seitenfläche 235 des Stabs 231 und eine als Trittfläche 236 ausgebildete zweite Seitenfläche 237 des Stabs 231 an. Die Stirnfläche 234, die Fase 232 und die Trittfläche 236 bilden zusammen eine Sichtfläche SF231 des Stabs 231.

Der Stab 234 umfasst einen linken Endabschnitt 238, einen Mittelabschnitt 239 und einen rechten Endabschnitt 240. Der Mittelabschnitt 239 erstreckt sich seitlich nach rechts und links bis über eine Längserstreckung des Hohlraums 202 der Blockstufe 201. Hierbei weist der Stab 231 eine sich über diesen Mittelabschnitt 239 erstreckende Einschnürung 241 auf. Die Einschnürung 241 ist an Seitenflächen 242, 243 des Stabs 231 ausgebildet und ist der Sichtfläche SF231 diagonal gegenüberliegend angeordnet. Die Einschnürung 241 ist als an den Seitenflächen 242, 243 ausgebildete Fase 244 ausgeführt. Die Einschnürung 241 erstreckt sich bis etwa über eine halbe Dicke D210 der linken Seitenwand 210 und bis über eine halbe Dicke D212 der rechten Seitenwand 212. Im Bereich der Endabschnitte 238, 239 weist der Stab 231 jeweils einen rechteckartigen Querschnitt auf. Im Bereich der Einschnürung 241 weist der Stab 231 einen vieleckigen Querschnitt auf.

In den Figuren 9 bis 11 ist in zwei Schnittansichten und einer perspektivischen Ansicht eine vierte Ausführungsvariante einer erfindungsgemäßen Blockstufe 301 dargestellt. Bezüglich der grundsätzlichen Ausbildung der Blockstufe 301 mit einem sich zu einer Bodenfläche 313 öffnenden Hohlraum 302 in Form eines Pyramidenstumpfs PS301, welcher von einer vorderen Seitenwand 306, einer hinteren Seitenwand 308, einer linken Seitenwand 310, einer rechten Seitenwand 312 und einer Decke 304 umgrenzt ist, wird auch auf die Beschreibung zu den drei vorhergehend beschriebenen Ausführungsvarianten verwiesen. Die Figur 9 stellt einen Schnitt entsprechend der Schnittlinie IX-IX in Figur 11 dar. Die Figur 10 stellt einen Schnitt entsprechend der Schnittlinie X-X in Figur 11 dar.

Die Blockstufe 301 umfasst neben einem Betonkörper 330 ein Signalelement 314. Das Signalelement 314 ist in Form eines langgezogenen quaderartigen Stabs 331 ausgebildet.

Um das Signalelement 314 in der Figur 11 besser von dem Hohlraum 302 abzugrenzen, sind die unsichtbaren Kanten des Signalelements 314 nicht als gestrichelte Linien, sondern als durchgezogene Linien mit dünner Strichstärke abgebildet.

Der Stab 331 erstreckt sich in Längserstreckung der Blockstufe 301 über eine gesamte Länge L301 der Blockstufe 301 und umfasst eine Fase 332, welche sich über eine gesamte Länge L333 seiner Längskante 333 erstreckt. An die Fase 332 grenzt eine als Stirnfläche 334 des Signalelements 314 ausgebildet erste Seitenfläche 335 des Stabs 331 und eine als Trittfläche 336 ausgebildete zweite Seitenfläche 337 des Stabs 331 an. Die Stirnfläche 334, die Fase 332 und die Trittfläche 336 bilden zusammen eine Sichtfläche SF331 des Stabs 331.

Der Stab 334 umfasst einen linken Endabschnitt 338, einen Mittelabschnitt 339 und einen rechten Endabschnitt 340. Der Mittelabschnitt 339 erstreckt sich seitlich nach rechts und links bis über eine Längserstreckung des Hohlraums 302 der Blockstufe 301. Hierbei weist der Stab 331 eine sich über diesen Mittelabschnitt 339 erstreckende Einschnürung 341 auf. Die Einschnürung 341 ist an Seitenflächen 342, 343 des Stabs 331 ausgebildet und ist der Sichtfläche SF331 diagonal gegenüberliegend angeordnet.

Die Einschnürung 341 ist als an den Seitenflächen 342, 343 ausgebildete doppelte Fase 345 ausgeführt. Die Einschnürung 341 erstreckt sich bis etwa über eine halbe Dicke D310 der linken Seitenwand 310 und bis über eine halbe Dicke D312 der rechten Seitenwand 312. Durch die doppelte Fase 245 weist der Stab 331 im Bereich der Einschnürung 341 einen L-artigen Querschnitt aufweist. Im Bereich der Endabschnitte 338, 339 weist der Stab 331 jeweils einen rechteckartigen Querschnitt auf.

In den Figuren 12a/b ist eine fünfte Ausführungsvariante einer erfindungsgemäßen Blockstufe 401 in Seitenansicht und perspektivischer Ansicht gezeigt. Die Blockstufe 401 umfasst einen Betonkörper 430, in welchen ein erstes Signalelement 414 in Form eines L-förmigen Streifens 460 und ein zweites Signalelement 470 in Form eines planen Streifens 471 flächenbündig eingebettet sind. Hierbei erstrecken sich sowohl das erste Signalelement 414, als auch das zweite Signalelement 470 über eine gesamte Länge L401 der Blockstufe 401. Das zweite Signalelement bildet eine vordere Seitenfläche 405 einer vorderen Seitenwand 406. Hinsichtlich eines Hohlraums 402 ist die Blockstufe 401 vergleichbar zu den in den Figuren 1 bis 11 beschriebenen Blockstufen ausgeführt. Insofern wird auf die dortige Beschreibung verwiesen.

In den Figuren 13a/b ist eine sechste Ausführungsvariante einer erfindungsgemäßen Blockstufe 501 in Seitenansicht und perspektivischer Ansicht gezeigt. Die Blockstufe 501 umfasst einen Betonkörper 530, in welchen ein erstes Signalelement 514 in Form eines planen Streifens 561 flächenbündig eingebettet ist. Hierbei erstreckt sich das erste Signalelement 514 über eine gesamte Länge L501 der Blockstufe 501. Hinsichtlich eines Hohlraums 502 ist die Blockstufe 501 vergleichbar zu den in den Figuren 1 bis 11 beschrieben Blockstufen ausgeführt. Insofern wird auf die dortige Beschreibung verwiesen.

Gemäß nicht dargestellten weiteren Ausführungsvarianten ist es auch vorgesehen, bei den beschriebenen Ausführungsvarianten die Blockstufe mit mehr als einem Hohlraum auszubilden, wobei sich in diesem Fall alle Hohlräume der Blockstufe zu der Bodenfläche hin öffnen und alle Hohlräume die Form eines Pyramidenstumpfes aufweisen.

### Bezugszeichenliste:

- 1: Blockstufe (erste Ausführungsvariante)
- 2: Hohlraum von 1
- 3: Deckfläche
- 3a: Fase von 3
- 4: Decke 4
- 5: vordere Seitenfläche
- 5a: Innenfläche gegenüber von 5
- 6: vordere Seitenwand
- 7: hintere Seitenfläche
- 7a: Innenfläche gegenüber von 7
- 8: hintere Seitenwand
- 9: linke Seitenfläche
- 9a: Innenfläche gegenüber von 9
- 10: linke Seitenwand
- 11: rechte Seitenfläche
- 11a: Innenfläche gegenüber von 11
- 12: rechte Seitenwand
- 13: Bodenfläche

- VK1: Vorderkante von 1
- K10: Schnittlinie
- K12: Schnittlinie
- PS1: Pyramidenstumpf

- B1: Breite von 1
- D4: Dicke von 4
- D6: Dicke von 6
- D8: Dicke von 8
- D10: Dicke von 10
- D12: Dicke von 12
- H1: Höhe H1 von 1.
- L: gestrichelte Linie
- L1: Länge von 1
- L1': gekürzte Länge von 1

- 101: Blockstufe (zweite Ausführungsvariante)
- 102: Hohlraum
- 104: Decke
- 106: vordere Seitenwand
- 109: linke Seitenfläche
- 109a: Innenfläche
- 109b: Anlagefläche
- 110: linke Seitenwand
- 111: rechte Seitenfläche
- 111a: Innenfläche
- 111b: Anlagefläche
- 112: rechte Seitenwand
- 114: Signalelement
- 115: Einlegekörper
- 116, 117: Rücksprung

- L101: Länge
- PS101: Pyramidenstumpf

- 201: Blockstufe (dritte Ausführungsvariante)
- 202: Hohlraum
- 204: Decke
- 206: vordere Seitenwand
- 208: hintere Seitenwand
- 210: linke Seitenwand
- 212: rechte Seitenwand
- 210: linke Seitenwand
- 212: rechte Seitenwand
- 213: Bodenfläche
- 214: Signalelement
- 230: Betonkörper
- 231: quaderartiger Stabs
- 232: Fase
- 233: Längskante
- 234: Stirnfläche von 214
- 235: erste Seitenfläche
- 236: Trittfläche
- 237: zweite Seitenfläche
- 238: linker Endabschnitt
- 239: Mittelabschnitt
- 240: rechter Endabschnitt
- 241: Einschnürung
- 242, 243: Seitenfläche von 231
- 244: Fase

- D210: Dicke von 210
- D212: Dicke von 212
- L201: Länge von 201
- L233: Länge von 233
- PS201: Pyramidenstumpf
- SF231: Sichtfläche

- 301: Blockstufe (vierte Ausführungsvariante)
- 302: Hohlraum
- 304: Decke
- 306: vordere Seitenwand
- 308: hintere Seitenwand
- 310: linke Seitenwand
- 312: rechte Seitenwand
- 310: linke Seitenwand
- 312: rechte Seitenwand
- 313: Bodenfläche
- 314: Signalelement
- 330: Betonkörper
- 331: quaderartiger Stabs
- 332: Fase
- 333: Längskante
- 334: Stirnfläche von 314
- 335: erste Seitenfläche
- 336: Trittfläche
- 337: zweite Seitenfläche
- 338: linker Endabschnitt
- 339: Mittelabschnitt
- 340: rechter Endabschnitt
- 341: Einschnürung
- 342, 343: Seitenfläche von 331
- 344: doppelte Fase

- D310: Dicke von 310
- D312: Dicke von 312
- L301: Länge von 301
- L333: Länge von 333
- PS301: Pyramidenstumpf
- SF331: Sichtfläche

- 401: Blockstufe (fünfte Ausführungsvariante)
- 402: Hohlraum
- 414: erstes Signalelement
- 430: Betonkörper
- 460: L-förmiger Streifen
- 470: zweites Signalelement
- 471: planer Streifen
- 405: vordere Seitenfläche
- 406: vordere Seitenwand
- L401: Länge von 401
- 501: Blockstufe (sechste Ausführungsvariante)
- 502: Hohlraum
- 514: erstes Signalelement
- 530: Betonkörper
- 561: planer Streifen
- L501: Länge von 501

## Patentansprüche

1. Blockstufe (1; 101; 201; 301; 401; 501) umfassend eine vordere Seitenwand (6; 106; 206; 306; 406), eine hintere Seitenwand (8; 208; 308), eine linke Seitenwand (10; 110; 210; 310), eine rechte Seitenwand (12; 112; 212; 312) und eine Decke (4; 104; 204; 304), wobei zwischen der vorderen Seitenwand (6; 106; 206; 306), der hinteren Seitenwand (8; 208; 308), der linken Seitenwand (10; 110; 210; 310), der rechten Seitenwand (12; 112; 212; 312) und der Decke (4; 104; 204; 304) wenigstens ein Hohlraum (2; 102; 202; 302; 402; 502) ausgebildet ist, wobei der Hohlraum (2; 102; 202; 302; 402; 502) insbesondere durch eine Bodenfläche (13; 213; 313) der Blockstufe (1; 101; 201; 301) zugänglich ist,
- wobei der Hohlraum (2; 102; 202; 302; 402; 502) die Form eines Pyramidenstumpfes (PS1; PS101; PS201; PS301) aufweist und die vordere Seitenwand (6; 106; 206; 306; 406), die hintere Seitenwand (8; 208; 308), die linke Seitenwand (10; 110; 210; 310) und die rechte Seitenwand (12; 112; 212; 312) jeweils von der Bodenfläche (13; 213; 313) in Richtung der Decke (4; 104; 204; 304) eine in Richtung des Hohlraums (2; 102; 202; 302) zunehmende Dicke (D6; D8; D10; D12; D210; D212; D310; D312) aufweisen,
- wobei die Blockstufe (1; 101; 201; 301; 401; 501) in einem Bereich, in welchem die vordere Seitenwand (6; 106; 206; 306; 406) in die Decke (4; 104; 204; 304) übergeht, ein Signalelement (114; 214; 314; 414; 514) umfasst,
- wobei sich das Signalelement (114; 214; 314; 414; 514) in eine Längserstreckung der Blockstufe (1; 101; 201; 301; 401; 501) über deren Länge (L1; L101; L201; L301; L401; L501) erstreckt und wobei sich das Signalelement (114; 214; 314; 414; 514) in Material und/oder Farbe von der vorderen Seitenwand (6; 106; 206; 306) und der Decke (4; 104; 204; 304) unterscheidet,
- wobei das Signalelement (214; 314) die Form eines langgezogenen quaderartigen Stabs (231; 331) aufweist,
- wobei dieser Stab (231; 331) eine sich über eine gesamte Länge (L233; L333) einer seiner Längskanten (233; 333) erstreckende Fase (232; 332) umfasst,
- wobei an die Fase (232; 332) eine als Stirnfläche (234; 334) des Signalelements (214; 314) ausgebildet erste Seitenfläche (235; 335) des Stabs (231; 331) und eine als Trittfläche (236; 336) ausgebildete zweite Seitenfläche (237; 337) des Stabs (231; 331) angrenzen,
- wobei die Stirnfläche (234; 334), die Fase (232; 332) und die Trittfläche (236; 336) zusammen eine Sichtfläche (SF231; SF331) des Stabs (231; 331) bilden,
- wobei der Stab (231; 331) einen linken Endabschnitt (238; 338), einen Mittelabschnitt (239; 339) und einen rechten Endabschnitt (240; 340) umfasst,
- wobei sich der Mittelabschnitt (239; 339) seitlich bis über eine Längserstreckung des Hohlraums (202; 302) hinaus erstreckt,
- wobei der Stab (231; 331) eine sich über diesen Mittelabschnitt (239; 339) erstreckende Einschnürung (241; 341) aufweist und
- wobei die Einschnürung (241; 341) an wenigstens einer weiteren Seitenfläche (242, 243; 342, 343)des Stabs (231; 331) ausgebildet ist und der Sichtfläche (SF231; SF331) gegenüber liegt.

2. Blockstufe nach Anspruch 1, **dadurch gekennzeichnet, dass** das Signalelement an den Hohlraum angrenzt.

3. Blockstufe nach Anspruch 1 oder 2, **dadurch gekennzeichnet, dass** das Signalelement (114; 214; 314; 414; 514) derart von dem Hohlraum (102; 202; 302; 402; 502) beabstandet ist, dass zwischen dem Signalelement (114; 214; 314; 414; 514) und dem Hohlraum (102; 202; 302; 402; 502) die vordere Seitenwand (106; 206; 306; 406) und/oder die Decke (104; 204; 304) verläuft.

4. Blockstufe nach Anspruch 1, **dadurch gekennzeichnet, dass** die Einschnürung (241; 341) als weitere Fase (244; 345) ausgebildet ist.

5. Blockstufe nach Anspruch 1 und/oder 4, **dadurch gekennzeichnet, dass** der Stab (231; 331) im Bereich der Einschnürung (241; 341) einen vieleckigen Querschnitt oder einen L-artigen Querschnitt aufweist und dass der Stab (241; 341) im Bereich der Endabschnitte einen rechteckartigen Querschnitt aufweist.

6. Blockstufe nach Anspruch 1 und/oder 4 und/oder 5, **dadurch gekennzeichnet, dass** sich die Einschnürung (241; 341) bis über eine halbe Dicke (D210; D310) der linken Seitenwand (210; 310) und bis über eine halbe Dicke (D212; D312) der rechten Seitenwand (212; 312) erstreckt.

7. Blockstufe nach wenigstens einem der vorhergehenden Ansprüche, **dadurch gekennzeichnet, dass** die linke Seitenwand (10; 110; 210; 310) und/oder die rechte Seitenwand (12; 112; 212; 312) der Blockstufe (1; 101; 201; 301) mit ihrer in Längserstreckung der Blockstufe (1; 101; 201; 301) gemessenen Dicke (D10; D12; D210; D212; D310; D312) derart überdimensioniert sind, dass die Blockstufe (1; 101; 201; 301) die geforderten statischen Werte auch dann aufweist, wenn die Blockstufe (1; 101; 201; 301) zur Verringerung ihrer Länge (L1; L101; L1201; L301) an der linken Seitenwand (10; 110; 210; 310) um bis zu 3 cm gekürzt ist und/oder an der rechten Seitenwand (12; 112; 212; 312) um bis zu 3 cm gekürzt ist.

8. Blockstufe nach wenigstens einem der vorhergehenden Ansprüche, **dadurch gekennzeichnet, dass** an sich gegenüberliegenden Innenflächen (109a; 111a) der linken Seitenwand (110) und der rechten Seitenwand (112) jeweils eine Anlagefläche (109b; 111b) derart ausgebildet ist, dass die Blockstufe (101) an diesen Anlageflächen (109b; 111b) mit einen Innengreifer gegriffen werden kann, wobei die beiden Anlageflächen (109b; 111b) insbesondere durch in die linke Seitenwand (110) und in die rechte Seitenwand (112) eingeformte Rücksprünge (116; 117) ausgebildet sind.

9. Blockstufe nach Anspruch 1 und/oder 3, **dadurch gekennzeichnet, dass** das Signalelement (414; 514) als planer Streifen (561) oder als im Querschnitt L-förmiger Streifen (460) nach Art einer Kaltplastik-Markierung ausgebildet ist, wobei das Signalelement (414) flächenbündig in einen Betonkörper (430; 530) der Blockstufe (401; 501) eingebunden ist.

10. Blockstufe nach Anspruch 9, **dadurch gekennzeichnet, dass** die Blockstufe (401) zusätzlich zu dem ersten Signalelement (414; 514) ein zweites Signalelement (470) umfasst, wobei das zweite Signalelement (470) als planer Streifen (471) nach Art einer Kaltplastik-Markierung ausgebildet ist, wobei das zweite Signalelement (471) flächenbündig in den Betonkörper (430) eingebettet ist und eine vordere Seitenfläche (405) der vorderen Seitenwand (406) bildet.

## Claims

1. Block step (1; 101; 201; 301; 401; 501) comprising a front lateral wall (6; 106; 206; 306; 406), a rear lateral wall (8; 208; 308), a left lateral wall (10; 110; 210; 310), a right lateral wall (12; 112; 212; 312) and a top (4; 104; 204; 304), wherein configured between the front lateral wall (6; 106; 206; 306), the rear lateral wall (8; 208; 308), the left lateral wall (10; 110; 210; 310), the right lateral wall (12; 112; 212; 312) and the top (4; 104; 204; 304) is at least one cavity (2; 102; 202; 302; 402; 502), wherein the cavity (2; 102; 202; 302; 402; 502) is accessible in particular by way of a base area (13; 213; 313) of the block step (1; 101; 201; 301),
- wherein the cavity (2; 102; 202; 302; 402; 502) has the shape of a truncated pyramid (PS1; PS101; PS201; PS301), and the front lateral wall (6; 106; 206; 306; 406), the rear lateral wall (8; 208; 308), the left lateral wall (10; 110; 210; 310) and the right lateral wall (12; 112; 212; 312) have in each case from the base area (13; 213; 313) in the direction of the top (4; 104; 204; 304) a thickness (D6; D8; D10; D12; D210; D212; D310; D312) that increases in the direction of the cavity (2; 102; 202; 302);
- wherein the block step (1; 101; 201; 301; 401; 501) in a region in which the front lateral wall (6; 106; 206; 306; 406) transitions into the top (4; 104; 204; 304) comprises a signal element (114; 214; 314; 414; 514);
- wherein the signal element (114; 214; 314; 414; 514) in a longitudinal extent of the block step (1; 101; 201; 301; 401; 501) extends over the length (L1; L101; L201; L301; L401; L501) of the latter, and wherein the signal element (114; 214; 314; 414; 514) differs from the front lateral wall (6; 106; 206; 306) and the top (4; 104; 204; 304) in terms of material and/or colour;
- wherein the signal element (214; 314) has the shape of an elongate cuboidal bar (231; 331);
- wherein this bar (231; 331) comprises a chamfer (232; 332) extending over an entire length (L233, L333) of one of its longitudinal edges (233; 333);
- wherein contiguous to the chamfer (232; 332) are a first lateral face (235; 335) of the bar (231; 331) that is configured as an end face (234; 334) of the signal element (214; 314), and a second end face (237; 337) of the bar (231; 331) that is configured as a tread (236; 336);
- wherein the end face (234; 334), the chamfer (232; 332) and the tread (236; 336) conjointly form a visible face (SF231; SF331) of the bar (231; 331);
- wherein the bar (231; 331) comprises a left end portion (238; 338), a central portion (239; 339) and a right end portion (240; 340);
- wherein the central portion (239; 339) extends laterally beyond a longitudinal extent of the cavity (202; 302);
- wherein the bar (231; 331) has a constriction (241; 341) extending over this central portion (239; 339); and
- wherein the constriction (241; 341) is configured on at least one further lateral face (242, 243; 342, 343) of the bar (231; 331) and lies opposite the visible face (SF231; SF331).

2. Block step according to Claim 1, **characterized in that** the signal element is contiguous to the cavity.

3. Block step according to Claim 1 or 2, **characterized in that** the signal element (114; 214; 314; 414; 514) is spaced apart from the cavity (102; 202; 302; 402; 502) in such a manner that the front lateral wall (106; 206; 306; 406) and/or the top (104; 204; 304) runs between the signal element (114; 214; 314; 414; 514) and the cavity (102; 202; 302; 402; 502).

4. Block step according to Claim 1, **characterized in that** the constriction (241; 341) is configured as a further chamfer (244; 345).

5. Block step according to Claim 1 and/or 4, **characterized in that** the bar (231; 331) in the region of the constriction (241; 341) has a polygonal cross section or an L-type cross section, and **in that** the bar (241; 341) in the region of the end portions has a rectangular cross section.

6. Block step according to Claim 1 and/or 4 and/or 5, **characterized in that** the constriction (241; 341) extends beyond half a thickness (D210; D310) of the left lateral wall (210; 310) and beyond half a thickness (D212; D312) of the right lateral wall (212; 312).

7. Block step according to at least one of the preceding claims, **characterized in that** the left lateral wall (10; 110; 210; 310) and/or the right lateral wall (12; 112; 212; 312) of the block step (1; 101; 201; 301), by way of their thickness (D10; D12; D210; D212; D310; D312) measured in the longitudinal extent of the block step (1; 101; 201; 301) are oversized in such a manner that the block step (1; 101; 201; 301) has the required static values even when the block step (1; 101; 201; 301) for reducing its length (L1; L101; L1201; L301) on the left lateral wall (10; 110; 210; 310) is shortened by up to 3 cm and/or on the right lateral wall (12; 112; 212; 312) is shortened by up to 3 cm.

8. Block step according to at least one of the preceding claims, **characterized in that** configured on mutually opposite internal faces (109a; 111a) of the left lateral wall (110) and the right lateral wall (112) is in each case one contact face (109b; 111b) in such a manner that the block step (101) can be gripped with an internal gripping tool on these contact faces (109b; 111b), wherein the two contact faces (109b; 111b) are in particular formed by recesses (116; 117) integrally moulded in the left lateral wall (110) and in the right lateral wall (112).

9. Block step according to Claim 1 and/or 3, **characterized in that** the signal element (414; 514) is configured as a planar strip (561) or as a strip (460) which is L-shaped in cross section, in the manner of a cold plastic marking, wherein the signal element (414) is incorporated in a concrete member (430; 530) of the block step (401; 501) so as to be flush with the surface.

10. Block step according to Claim 9, **characterized in that** the block step (401) in addition to the first signal element (414; 514) comprises a second signal element (470), wherein the second signal element (470) is configured as a planar strip (471), in the manner of a cold plastic marking, wherein the second signal element (471) is embedded in the concrete member (430) so as to be flush with the surface, and forms a front lateral face (405) of the front lateral wall (406).

## Revendications

1. Marche rectangulaire (1 ; 101 ; 201 ; 301 ; 401 ; 501) comprenant une paroi latérale avant (6 ; 106 ; 206 ; 306 ; 406), une paroi latérale arrière (8 ; 208 ; 308), une paroi latérale gauche (10 ; 110 ; 210 ; 310), une paroi latérale droite (12 ; 112 ; 212 ; 312) et une paroi supérieure (4 ; 104 ; 204 ; 304), au moins une cavité (2 ; 102 ; 202 ; 302 ; 402 ; 502) étant formée entre la paroi latérale avant (6 ; 106 ; 206 ; 306), la paroi latérale arrière (8 ; 208 ; 308), la paroi latérale gauche (10 ; 110 ; 210 ; 310), la paroi latérale droite (12 ; 112 ; 212 ; 312) et la paroi supérieure (4 ; 104 ; 204 ; 304), la cavité (2 ; 102 ; 202 ; 302 ; 402 ; 502) étant accessible notamment par une face inférieure (13 ; 213 ; 313) de la marche rectangulaire (1 ; 101 ; 201 ; 301),
- la cavité (2 ; 102 ; 202 ; 302 ; 402 ; 502) présentant la forme d'une pyramide tronquée (PS1 ; PS101 ; PS201 ; PS301) et la paroi latérale avant (6 ; 106 ; 206 ; 306 ; 406), la paroi latérale arrière (8 ; 208 ; 308), la paroi latérale gauche (10 ; 110 ; 210 ; 310) et la paroi latérale droite (12 ; 112 ; 212 ; 312) présentant rspectivement une épaisseur (D6 ; D8 ; D10 ; D12 ; D210 ; D212 ; D310 ; D312) qui augmente en direction de la cavité (2 ; 102 ; 202 ; 302) depuis la face inférieure (13 ; 213 ; 313) vers la paroi supérieure (4 ; 104 ; 204 ; 304),
- la marche rectangulaire (1 ; 101 ; 201 ; 301 ; 401 ; 501) comprenant un élément de signalisation (114 ; 214 ; 314 ; 414 ; 514) dans une région dans laquelle la paroi latérale avant (6 ; 106 ; 206 ; 306 ; 406) se prolonge par la paroi supérieure (4 ; 104 ; 204 ; 304),
- l'élément de signalisation (114 ; 214 ; 314 ; 414 ; 514) s'étendant dans une étendue longitudinale de la marche rectangulaire (1 ; 101 ; 201 ; 301 ; 401 ; 501) sur sa longueur (L1 ; L101 ; L201 ; L301 ; L401 ; L501), et l'élément de signalisation (114 ; 214 ; 314 ; 414 ; 514) se différenciant du point de vue du matériau et/ou de la couleur de la paroi latérale avant (6 ; 106 ; 206 ; 306) et de la paroi supérieure (4 ; 104 ; 204 ; 304),
- l'élément de signalisation (214 ; 314) présentant la forme d'une tige (231 ; 331) parallélépipédique allongée,
- cette tige (231 ; 331) comprenant un chanfrein (232 ; 332) s'étendant sur toute une longueur (L233 ; L333) de l'un de ses bords longitudinaux (233 ; 333),
- une première face latérale (235 ; 335) de la tige (231 ; 331), conçue comme une face frontale (234 ; 334) de l'élément de signalisation (214 ; 314), et une deuxième face latérale (237 ; 337) de la tige (231 ; 331), conçue comme un giron (236 ; 336), étant adjacentes au chanfrein (232 ; 332),
- la face frontale (234 ; 334), le chanfrein (232 ; 332) et le giron (236 ; 336) formant ensemble une surface visible (SF231 ; SF331) de la tige (231 ; 331),
- la tige (231 ; 331) comprenant une partie d'extrémité gauche (238 ; 338), une partie centrale (239 ; 339) et une partie d'extrémité droite (240 ; 340),
- la partie centrale (239 ; 339) s'étendant latéralement au-delà d'une étendue longitudinale de la cavité (202 ; 302),
- la tige (231 ; 331) présentant un rétrécissement (241 ; 341) s'étendant sur cette partie centrale (239 ; 339) et
- le rétrécissement (241 ; 341) étant réalisé sur au moins une face latérale supplémentaire (242, 243 ; 342, 343) de la tige (231 ; 331) et étant situé à l'opposé de la surface visible (SF231 ; SF331).

2. Marche rectangulaire selon la revendication 1, **caractérisée en ce que** l'élément de signalisation est adjacent à la cavité.

3. Marche rectangulaire selon la revendication 1 ou 2, **caractérisée en ce que** l'élément de signalisation (114 ; 214 ; 314 ; 414 ; 514) est espacé de la cavité (102 ; 202 ; 302 ; 402 ; 502) de telle sorte que la paroi latérale avant (106 ; 206 ; 306 ; 406) et/ou la paroi supérieure (104 ; 204 ; 304) s'étendent entre l'élément de signalisation (114 ; 214 ; 314 ; 414 ; 514) et la cavité (102 ; 202 ; 302 ; 402 ; 502).

4. Marche rectangulaire selon la revendication 1, **caractérisée en ce que** le rétrécissement (241 ; 341) est conçu sous la forme d'un chanfrein supplémentaire (244 ; 345) .

5. Marche rectangulaire selon les revendications 1 et/ou 4, **caractérisée en ce que** la tige (231 ; 331) présente une section transversale polygonale ou une section transversale en forme de L dans la région du rétrécissement (241 ; 341) et **en ce que** la tige (241 ; 341) présente une section transversale rectangulaire dans la région des parties d'extrémité.

6. Marche rectangulaire selon les revendications 1 et/ou 4 et/ou 5, **caractérisée en ce que** le rétrécissement (241 ; 341) s'étend jusqu'à une demi-épaisseur (D210 ; D310) de la paroi latérale gauche (210 ; 310) et jusqu'à une demi-épaisseur (D212 ; D312) de la paroi latérale droite (212 ; 312).

7. Marche rectangulaire selon au moins une des revendications précédentes, **caractérisée en ce que** la paroi latérale gauche (10 ; 110 ; 210 ; 310) et/ou la paroi latérale droite (12 ; 112 ; 212 ; 312) de la marche rectangulaire (1 ; 101 ; 201 ; 301) sont surdimensionnées, avec leur épaisseur (D10 ; D12 ; D210 ; D212 ; D310 ; D312) mesurée dans l'étendue longitudinale de la marche rectangulaire (1 ; 101 ; 201 ; 301), de telle sorte que la marche rectangulaire (1 ; 101 ; 201 ; 301) présente les valeurs statiques requises même si la marche rectangulaire (1 ; 101 ; 201 ; 301), pour réduire sa longueur (L1 ; L101 ; L201 ; L301), est raccourcie d'au plus 3 cm au niveau de la paroi latérale gauche (10 ; 110 ; 210 ; 310) et/ou est raccourcie d'au plus 3 cm au niveau de la paroi latérale droite (12 ; 112 ; 212 ; 312).

8. Marche rectangulaire selon au moins une des revendications précédentes, **caractérisée en ce qu'**une face d'appui (109b ; 111b) est formée respectivement sur des faces intérieures se faisant face (109a ; 111a) de la paroi latérale gauche (110) et de la paroi latérale droite (112), de telle sorte que la marche rectangulaire (101) peut être saisie au niveau de ces faces d'appui (109b ; 111b) avec une pince à prise interne, les deux faces d'appui (109b ; 111b) étant formées en particulier par des retraits (116 ; 117) réalisés dans la paroi latérale gauche (110) et dans la paroi latérale droite (112) .

9. Marche rectangulaire selon les revendications 1 et/ou 3, **caractérisée en ce que** l'élément de signalisation (414 ; 514) est conçu à la façon d'un marquage en plastique froid sous la forme d'une bande plane (561) ou d'une bande (460) ayant une section transversale en forme de L, l'élément de signalisation (414) étant intégré affleurant dans un corps en béton (430 ; 530) de la marche rectangulaire (401 ; 501).

10. Marche rectangulaire selon la revendication 9, **caractérisée en ce que** la marche rectangulaire (401) comprend, en plus du premier élément de signalisation (414 ; 514), un second élément de signalisation (470), le second élément de signalisation (470) étant conçu à la façon d'un marquage en plastique froid sous la forme d'une bande plane (471), le second élément de signalisation (471) étant encastré affleurant dans le corps en béton (430) et formant une face latérale avant (405) de la paroi latérale avant (406).
